# DEMANDE DE BREVET EUROPEEN

(11) **EP 0 955 075 A1**
(43) Date de publication de la demande: **10.11.1999**
(21) Numéro de dépôt: 99400635.1
(22) Date de dépôt: 16.03.1999
(51) Int. Cl.: A63F 5/04

(54) **Roulette de casino utilisée en jeu d'adresse avec scores automatiques**

(30) Priorité: 16.03.1998 FR 9803171
(71) Demandeur: Thimon, Roland, 14800 Deauville (FR)
(72) Inventeur: Thimon, Roland, 14800 Deauville (FR)

(57) **Abrégé**

Dispositif de jeu de production de scores, du Type comportant une roulette pourvue d'un plateau (3) tournant autour d'un axe vertical (6), le dit plateau (3) étant pourvu de perforations (4) régulièrement réparties circonférentiellement, et son arbre (6) étant relié à une motoréducteur (7) d'entraînement et sur ce plateau rotatif est disposé un plateau inférieur de récupération (8) destiné à diriger la bille (5) traversant l'une des perforations (4) du plateau vers une goulotte d'amenée (9) de la dite bille en vis à vis de moyens de remontée (12) et de transfert de la bille vers le plateau tournant de la roulette, des moyens de détection (10) (15) du passage de la bille (5) étant prévus, reliés d'une part, à un microprocesseur avec calculateur relié à un afficheur de nombres ou scores caractérisé en ce que les moyens de transfert (12) de la bille (5) vers le plateau tournant de la roulette (13) comportent, au niveau de la sortie latérale au plateau, un système (16) (16') de retenue de la bille (5) au passage de celle-ci et de libération par des moyens commandés (17) à un instant donné choisi par le joueur afin de tenter d'amener la bille (5) dans un orifice choisi du plateau tournant lui procurant le meilleur score.

## Description

La présente demande a pour objet l'utilisation d'une roulette type CASINO en jeu d'adresse destinée à des jeux d'amusement du type à roulette rotative produisant des nombres ou des chiffres à partir de 6 à 37 trous par sélection d'un de ces trous dans lequel sera admise une bille, comportant en outre des moyens de comptage électronique et de remontée automatique de la bille de jeu, destinée à équiper des salles de jeux, les fêtes foraines, salles de loisirs et autres établissements.

Dans le domaine des jeux utilisant une roulette, il est connu la roulette de casino entraînée manuellement dans laquelle une bille est lancée manuellement à chaque partie, ce qui exige un contrôle permanent du personnel du casino : croupier et autre, sur les résultats. Par ailleurs, une telle structure n'est pas adaptée pour l'équipement de salles de jeux de grand public où chaque appareil doit être autonome.

Le dispositif selon l'invention apporte une solution et a pour objet un jeu de production de scores, du type comportant une roulette pourvue d'un plateau toumant autour d'un axe vertical dans la partie évidée d'un plateau périphérique fixe en forme de cuvette et une bille, le plateau toumant pourvu de perforations régulièrement réparties circonférentiellement, en ce que son arbre est relié à un motoréducteur d'entraînement et sous le plateau rotatif est disposé un plateau inférieur de récupération destiné à diriger la bille traversant l'une des perforations du plateau vers une goulotte d'amenée de la dite bille en vis à vis de moyens de remontée et de transfert de la bille vers le plateau toumant de la roulette à des moyens de détection du passage de la bille reliés d'une part à un microprocesseur avec un calculateur relié à un afficheur de nombres ou scores, les moyens de transfert de la bille vers le plateau toumant de la roulette comportent au niveau de la sortie latérale au plateau un système de retenue de la bille, au passage de celle-ci et de libération par des moyens commandés, à un instant donné, choisi par le joueur afin de tenter d'amener la bille dans un orifice choisi du plateau toumant lui procurant le meilleur score.

Le système de retenue de la bille est constitué d'un système de guidage en descente de la cuvette de sorte à former des moyens articulés anti retour de la bille vers les moyens de remontée de celle-ci sur lequel est prévu un organe de retenue de la bille, normalement en position en saillie sur le trajet de la bille et déplaçable latéralement sous l'action des moyens de commande.

L'organe de retenue est constitué d'un volet pivotant autour d'un axe perpendiculaire à l'axe du système de guidage, entre une position oblique en saillie à l'intérieur du système de guidage de sorte à retenir la bille par pincement latéral et une position effacée ou la partie extrême du dit volet est dégagé du système de guidage selon une autre solution l'organe de retenue est constitué d'un organe disposé transversalement à l'axe du système de guidage, tel que doigt ou volet obturateur et commandé en coulissement transversal par les moyens de commande pour s'effacer latéralement pour assurer la libération de la bille.

L'extrémité des moyens de guidage présente, vu de dessus, une forme en tronc de cône ou de pyramide afin d'assurer une position précise de la trajectoire de la bille lors de sa libération, les moyens d'actionnement de l'organe de retenue sont constitués d'un électro-aimant disposé transversalement, horizontalement ou verticalement en système de guidage et attelé par articulation au dit organe de retenue et dont l'alimentation électrique est assurée à partir d'un bouton de commande accessible au joueur.

En variante, les moyens d'actionnement de l'organe de retenue sont constitués d'une commande manuelle à tirette rappelée par ressort, la sortie latérale au plateau du système de guidage est orientée selon un plan radial au plateau tournant de façon inclinée correspondant à l'angle de la cuvette fixe définie circonférentiellement au plateau tournant.

Le volet de retenue de la bille peut être soit constitué d'une plaque plane ou limité à un fil, supporté sur une ou deux tiges formant axe d'articulation de sorte à ce que ce fil se situe sensiblement dans une zone comprise entre un plan passant par l'axe de la bille et un plan légèrement supérieur de façon à bien assurer le blocage de la bille en évitant que celle-ci passe par dessus sous l'effet de sa vitesse d'arrivée dans cette zone descendante. Selon des particularités de réalisation avec détermination de nombre au hasard, les moyens de détection du passage de la bille sont disposés sur la goulotte, le microprocesseur est pourvu de moyens de production d'un nombre aléatoire à l'instant de la détection et le plateau de récupération est fixe et pourvu de parties inclinées dirigeant la balle vers la goulotte.

Selon un second mode de réalisation, la détermination du nombre ou score est conditionnée par les valeurs affectées à chacun des trous du plateau tournant et dans ce cas, d'une part chaque trou est affecté d'une valeur donnée et sont prévus des moyens capteurs, disposés par exemple en périphérie du plateau toumant, destinés à capter de manière sélective le trou traversé par la bille et la valeur qui lui est affectée et à la transmettre au microprocesseur, et d'autre part, soit le plateau inférieur de récupération est tel qu'il maintient la bille dans le trou dans lequel elle s'est engagée sur un tour de plateau tournant pour permettre au capteur la mesure de la valeur lorsque le trou considéré passe en vis à vis et ensuite permettre l'évacuation de la bille vers la goulotte, soit le plateau de récupération de la bille sous le plateau toumant est situé sous celui-ci et est solidaire de moyens d'abaissement et / ou inclinaison commandés après détection du passage de la bille ou lecture de la valeur du trou où se trouve la bille.

Les moyens capteurs de la valeur affectée aux trous peuvent être des moyens optiques de lecture de codes à barres affectés à chaque trou du plateau.

En outre, le plateau toumant est translucide ou en matériau opaque perforé d'orifices radiaux passant chacun par l'axe d'un trou de façon à laisser passer un faisceau lumineux émis par un émetteur qui est soit coupé par la bille présente dans un trou, information saisie par un capteur en vis à vis, soit réfléchi dans le cas où la bille est en matériau ou revêtue d'un matériau réfléchissant de sorte que le faisceau lumineux émis en périphérie ou en partie intérieure du plateau est capté après réflexion par les moyens capteurs disposés du même côté que les moyens émetteurs.

Ainsi, les moyens capteurs, par exemple avec émetteur et récepteur optiques de la présence de la bille dans un trou commandent l'actionnement des moyens de lecture optique, de moyens d'identification, par exemple code à barres du trou correspondant, ces derniers étant de préférence disposés à chaque fois en arrière du trou correspondant par rapport au sens de déplacement de sorte à être lu aussitôt après la détection de la présence de la bille.

Selon un mode de réalisation, le plateau de récupération est alors articulé autour d'un axe horizontal disposé du côté opposé à la goulotte d'amenée et relié du côté opposé à l'axe d'articulation à des moyens d'abaissement commandés après détection de la valeur du trou dans lequel se trouve la bille de sorte que la bille ne s'échappe du trou du plateau tournant que dans la zone opposée à l'axe d'articulation.

Selon d'autres caractéristiques l'ensemble est disposé sur un bâti dans un boîtier surmonté d'une vitre de protection vers l'avant de l'appareil rendant les éléments inaccessibles.

Les moyens de remontée et de transfert de la bille sont constitués, d'une part, d'une goulotte ou conduit en plan incliné montant périphériquement à la cuvette et s'en rapprochant progressivement pour y déboucher intérieurement, et d'autre part, d'un éjecteur ou lanceur par exemple à ressort commandé manuellement ou motorisé par exemple du type électromagnétique.

Une description plus détaillée va être faite en référence aux dessins joints qui représentent :
Fig 1 : une vue de dessus de la roulette,
Fig 2 : une vue de coupe verticale de l'ensemble, selon A.A. de la fig 1,
Fig 3 : une vue d'un système de retenue de la bille (vue de dessus).

La configuration de ce jeu en référence à ces dessins comprend le système de roulette composé d'un plateau circulaire évidé en forme d'anneau pourvu, sur sa face intérieure, d'une cuvette périphérique (1), fixé sur une platine (2) au centre duquel tourne un cylindre conique (3) dont la base plate et horizontale comporte des trous (4), régulièrement répartis sur son pourtour pour laisser passer une bille (5) vers la partie inférieure du cylindre (3); celui-ci étant monté sur un axe (6) et entraîné en rotation par un motoréducteur (7), la bille de jeu (5), après rebond sur le plateau et sur le cône du cylindre (3) est récupérée par le plateau (8) inférieur au cylindre (3), pour alimenter, après passage à travers un des trous (4), une goulotte (9) de récupération, de guidage et de centrage de la bille (5) vers le point de reprise, celle-ci étant équipée de détecteurs (10) de présence relié dans le cas de la figure (2), d'une part, aux moyens de comptage de score et, d'autre part, aux moyens de commande d'actionnement du système de remontée automatique (12) de la bille (5) vers un orifice (13) prévu d'un côté de la cuvette (1) fixée sur le plateau (2). Le système de remontée comportant les moyens (12) de remontée et de transfert de la bille (5) sont constitués préférentiellement d'un tube de propulsion et d'élévation de la bille sous forme d'une goulotte ou conduit (12) en plan incliné montant vers la périphérie de la cuvette (1) et en s'en rapprochant progressivement pour déboucher intérireurement (13) d'une part, et d'autre part, d'un éjecteur ou lanceur par exemple à ressort commandé manuellement ou motorisé par exemple du type électromagnétique (11), disposé axialement à la base de ladite goulotte propulsant la bille (5) dans la goulotte ou tube vers l'orifice (13) débouchant dans la cuvette (1) entourant la roulette (3), ou par un système d'élévation verticale accouplé à des moyens motorisés par l'intermédiaire d'un excentrique.

Le nombre de trous que compte le plateau du cylindre n'est pas limitatif en fonction du ⌀ de celui-ci, il peut atteindre 36 trous, voire 37 trous en comptant le trou affecté au zéro.

La détermination du score est assurée non pas uniquement de façon aléatoire par le générateur mais conditionnée par la valeur affectée au trou par lequel la bille est passée, ceci étant obtenu par des moyens de captage sélectif de la valeur de l'orifice traversé par la bille la transmettant au microprocesseur et au calculateur, ces moyens étant constitués par exemple par l'utilisation d'un faisceau lumineux (15') dirigé du centre vers l'extérieur du plateau (3) alors réalisé par exemple en matériau translucide dont la périphérie extérieure porte des moyens de repérage, exemple code à barres en vis à vis de chaque trou de sorte qu'une cellule captrice (15) disposée périphériquement en un point donné solidaire du bâti (2) transmet au microprocesseur et au calculateur, la valeur lue affectée au trou (4) au travers duquel la bille (5) se trouve engagée coupant ainsi le faisceau lumineux. Le fond de récupération (8) de la bille sous le plateau tournant étant dans ce cas situé à la hauteur supérieure, directement sous la face inférieure du plateau tournant de sorte à maintenir la bille (5) dans le trou dans lequel elle s'est engagée sur au moins une partie d'un tour en étant, soit solidaire de moyens d'abaissement et d'inclinaison (14), commandés après que le capteur ait lu la valeur du trou (4) où se trouve la bille, soit pourvu d'une zone en contre bas pour l'évacuation de la bille en un point de la périphérie de ce fond, de sorte à maintenir la bille dans le trou sur au moins une partie du parcours pour permettre la lecture de la seule zone qui n'est pas éclairée avant l'évacuation de la bille (9). Cette version avec score déterminé par la valeur du trou traversé peut être mise en oeuvre par d'autres types de capteurs qui peuvent être électriques ou mécaniques, transmettant à chaque fois la valeur correspondant au trou traversé par la bille au microprocesseur et au calculateur. Dans le cas de moyens optiques capteurs, la transmission lumineuse peut être assurée, en variante, par des perçages radiaux réalisés dans un plateau tournant en matériau opaque passant chacun par l'axe d'un trou (4); le captage pouvant aussi s'effectuer, dans ce cas, par réflexion d'un faisceau émis en périphérie sur une bille réalisée alors en matériau réfléchissant ou pourvu d'un revêtement réfléchissant, comportant d'une part, des moyens capteurs, par exemple avec émetteur et récepteur optiques de la présence de la bille (5) dans un trou commandant l'actionnement de moyens prévus, d'autre part de lecture optique, des moyens d'identification du trou correspondant (4) par exemple code à barres. Ces derniers étant disposés à chaque fois en arrière du trou (4 ) correspondant par rapport au sens de déplacement de sorte à être lus aussitôt après la détection de la présence de la bille (5).

Selon une autre variante, la bille est en matériau métallique ou magnétique en totalité ou seulement au niveau d'un insert et les moyens capteurs sont du type magnétiques combinés à des moyens de lecture de la valeur du trou de type magnétique ou optique.

Selon la figure 2, le plateau de récupération (8) de la bille (5) est articulé à une extrémité autour d'un axe (8) et actionné en inclinaison par un mécanisme motorisé à excentrique (14) ou tout autre moyen électromagnétique et mécanique; en sortie de la goulotte d'amenée (9) est positionné le système de remontée de la bille (5) vers la cuvette (1).

Le jeu de roulette, lorsqu'il est pourvu de moyens de détection de la valeur affectée au trou traversé, peut être utilisé complémentairement en jeu d'adresse, dans ce cas, la roulette étant à l'horizontale, le système (16) (16') de retenue de la bille (5) en forme trapézoïdale est installé sur la pente inclinée de la cuvette permettant de pincer la bille (5) au passage de celle-ci et de la libérer par l'écartement d'une des parois (16) par des moyens électromagnétiques commandés (17), permettant au joueur de pouvoir tenter d'amener la bille (5) dans un orifice choisi du plateau toumant, lui procurant le meilleur score.

Dans ce cas, le plateau toumant comporte, entre les divers trous (4) répartis circonférentiellement, des moyens de cloisonnement radiaux (18).

Afin que le joueur soit informé du fait que une bille est en position d'attente de libération, soit que les zones de libération sont prévues visibles du joueur et / ou des moyens avertisseurs lumineux et / ou sonores sont prévus, actionnés à partir d'un capteur de présence situé dans la zone d'attente.

## Revendications

1. Dispositif de jeu de production de scores, du type comportant une roulette pourvue d'un plateau (3) tournant autour d'un axe vertical (6) dans la partie centrale évidée d'un plateau périphérique (1) fixe en forme de cuvette et une bille (5) le dit plateau (3) était pourvu de perforations (4) régulièrement réparties circonférentiellement, en ce que son arbre (6) est relié à une motoréducteur (7) d'entraînement et sous ce plateau rotatif est disposé un plateau inférieur de récupération (8) destiné à diriger la bille (5) traversant l'une des perforations (4) du plateau vers une goulotte d'amenée (9) de la dite bille en vis à vis de moyens de remontée (12) et de transfert de la bille vers le plateau tournant de la roulette, des moyens de détection (10) (15) du passage de la bille (5) reliés d'une part, à un microprocesseur avec un calculateur relié à un afficheur de nombres ou scores, caractérisé en ce que les moyens de transfert (12) de la bille (5) vers le plateau tournant de la roulette (13) comportent au niveau de la sortie latérale au plateau un système (16) (16') de retenue de la bille (5) au passage de celle-ci et de libération par des moyens commandés (17) (17') à un instant donné choisi par le joueur afin de tenter d'amener la bille (5) dans un orifice choisi du plateau tournant, lui procurant le meilleur score.

2. Dispositif selon revendication 1, caractérisé en ce que le système (16) 16') de retenue de la bille (5) est constitué d'un système de guidage en descente de sorte à former des moyens articulés anti retour (19) de la bille (5) vers les moyens de remontée de celle-ci (13) sur lequel est prévu un organe de retenue (20) de la bille (5) normalement en position en saillie sur le trajet de la bille et déplaçable latéralement sous l'action des moyens de commande (17).

3. Dispositif selon les revendications 1 et 2, caractérisé en ce que l'organe de retenue (16) (16') est constitué d'un volet pivotant autour d'un axe perpendiculaire à l'axe du système de guidage, entre une position oblique en saillie à l'intérieur du système de guidage de sorte à retenir la bille (5), par pincement latéral et une position effacée ou la partie extrême du dit volet est dégagée du système de guidage.

4. Dispositif selon revendication 1 et 2 caractérisé en ce que l'organe de retenue est constitué d'un organe disposé transversalement à l'axe du système de guidage tel que doigt ou volet obturateur et commandé en coulissement transversal par les moyens de commande pour s'effacer latéralement pour assurer la libération de la bille.

5. Dispositif selon l'une quelconque des revendications précédentes, caractérisé en ce que l'extrémité des moyens de guidage présente, vu de dessus, une forme en tronc de cône ou de pyramide afin d'assurer une position précise de la trajectoire de la bille, lors de la libération.

6. Dispositif selon l'une quelconque des revendications précédentes, caractérisé en ce que les moyens d'actionnement de l'organe de retenue sont constitués d'un électro-aimant disposé transversalement, horizontalement ou verticalement en système de guidage et attelé par articulation au dit organe de retenue et dont l'alimentation électrique est assurée à partir d'un bouton de commande accessible au joueur.

7. Dispositif selon l'une quelconque des revendications 1 à 5 caractérisé en ce que les moyens d'actionnement de l'organe de retenue sont constitués d'une commande manuelle à tirette rappelée par ressort.

8. Dispositif selon l'une quelconque des revendications précédentes caractérisé en ce que la sortie latérale au plateau du système de guidage est orientée selon un plan radial au plateau toumant de façon inclinée correspondant à l'angle de la cuvette fixe (1) définie circonférentiellement au plateau tournant.

9. Dispositif selon la revendication 1, caractérisé en ce que les moyens (12) de remontée et de transfert de la bille (5) sont constitués d'une part, d'une goulotte ou conduit (12) en plan incliné montant vers la périphérie de la cuvette (1) et en s'en rapprochant progressivement pour y déboucher intérieurement (13), et d'autre part, d'un éjecteur ou lanceur par exemple à ressort commandé manuellement ou motorisé par exemple du type électromagnétique (11), disposé axialement à la base de ladite goulotte.

10. Disposition selon l'une quelconque des revendications précédentes, caractérisée en ce que le plateau tournant (3) comporte entre les divers trous (4) répartis circonférentiellement, des moyens de cloisonnement radiaux (18).
